# EUROPÄISCHE PATENTSCHRIFT

(11) **EP 2 679 115 B1**
(45) Veröffentlichungstag und Bekanntmachung des Hinweises auf die Patenterteilung: **29.08.2018**
(21) Anmeldenummer: 13000257.9
(22) Anmeldetag: 18.01.2013
(51) Int. Cl.: A47C 1/0355

(54) **SITZMÖBEL**
SEATING
MEUBLE DESTINÉ À S'Y ASSEOIR

(30) Priorität: 28.06.2012 DE 202012102378 U
(43) Veröffentlichungstag der Anmeldung: 01.01.2014
(73) Patentinhaber: Stanzwerk Wetter Sichelschmidt GmbH & Co.KG, 58300 Wetter (DE)
(72) Erfinder: Kristen, Martin, 45883 Gelsenkirchen (DE)
(74) Vertreter: Köchling, Conrad-Joachim

(56) Entgegenhaltungen:
- DE-U1-202012 000 227
- GB-A- 789 255
- US-A- 2 918 109
- US-B1- 6 572 185

## Beschreibung

Die Erfindung betrifft ein Sitzmöbel mit einem Korpus, einem Sitzteil, einem Rückenteil und einer ausschwenkbaren Fußstütze, wobei an den Seitenteilen des Korpus ein Chassis mit zwei zueinander parallelen Seitenwangen befestigt ist, an den Seitenwangen Stellhebel angelenkt sind, die an weiteren Gelenkstellen das Sitzteil tragen, so dass das Sitzteil aus einer zur Vorderkante des Sitzmöbels verlagerten oder über die Vorderkante vorragenden Grundstellung in eine zur Hinterkante des Sitzmöbels verlagerte Ruhestellung verstellbar ist, wobei das Rückenteil fest mit dem Sitzteil gekoppelt ist oder neigungsverstellbar am Sitzteil angelenkt ist, wobei die Fußstütze über Scherengelenkkettenpaare ein- und ausschwenkbar ist, wobei jeweils die ersten Enden erster und zweiter Gelenkarme der Scherengelenkkettenpaare mit Abstand voneinander an einem an der Fußstütze rückseitig befestigten Beschlagteil angelenkt sind und die zweiten Enden dritter und vierter Gelenkarme der Scherengelenkkettenpaare jeweils an einer Seitenwange des Chassis mit Abstand voneinander angelenkt sind, wobei jeder vierte Gelenkarm über die chassisseitige Gelenkstelle verlängert ist und den vorderen Stellhebel des Sitzteiles bildet, wobei die Anlenkstellen der ersten Enden der ersten und zweiten Gelenkarme sowohl in Längsrichtung der Fußstütze und des daran befestigten leistenartigen Beschlagteiles mindestens um die Breite der Gelenkarme versetzt sind als auch in der Höhenrichtung der Fußstütze und des daran befestigten leistenartigen Beschlagteiles, wobei die dem Sitzteilvorderende näher liegende erste Anlenkstelle mindestens etwa um die Breite des zweiten Gelenkarmes gegenüber der dem Sitzteilvorderende ferner liegenden zweiten Anlenkstelle weiter von der Rückseite der Fußstütze entfernt angeordnet ist, so dass die Fußstütze in der ausgeschwenkten Lage annähernd horizontal ausgerichtet ist und in der eingeschwenkten Lage über die von der Vorderkante des Sitzteiles aufgespannte Vertikalebene hinaus schräg unter die Vorderkante verlagert ist, vorzugsweise bis zur Anlage an die ersten und zweiten Gelenkarme, die die ersten Enden aufweisen, und vorzugsweise soweit, dass die Fußstütze mit der Vertikalebene einen spitzen Winkel von 30° bis 50° einschließt.

Derartige Sitzmöbel sind im Stand der Technik und aus der DE 20 2012 000 227 U1 bekannt. Sofern ein solches Sitzmöbel in die Grundstellung verstellt wird, so bildet die Fußstütze, die im Wesentlichen als rechteckiges Brett ausgebildet ist und natürlich auch mit einer Polsterung versehen ist, eine vertikale Sichtblende unterhalb des Vorderendes des Sitzteiles. Hierdurch wird zwar verhindert, dass eine Einblicknahme unter das Sitzmöbel zu den Beschlagteilen möglich ist, jedoch ist der Gesamteindruck eines solchen Sitzmöbels relativ klobig und vermittelt den Gesamteindruck eines sehr schweren Sitzmöbels.

Ausgehend von diesem Stand der Technik liegt der Erfindung die Aufgabe zugrunde, mit einfachsten Mitteln und ohne wesentliche Änderung des Beschlagsystems ein Sitzmöbel zu schaffen, welches in der Grundstellung optisch schöner wirkt und den Eindruck eines relativ leichten Sitzmöbels vermittelt und eine einfache Verstellung ermöglicht.
Zur Lösung dieser Aufgabe wird vorgeschlagen, dass der erste Gelenkarm, der das erste an dem Beschlagteil angelenkte Ende aufweist, etwa zwei Drittel der Länge des zweiten an dem Beschlagteil angelenkten Gelenkarmes hat, der dritte Gelenkarm der am zweiten Ende des ersten Gelenkarmes angelenkt ist, der etwa gleich lang wie der zweite Gelenkarm ist, diesen nahe der Gelenkstelle des vierten Gelenkarmes am zweiten Gelenkarm in einer weiteren Gelenkstelle kreuzt mit einem Abstand etwa einer Viertellänge des zweiten Gelenkarmes von der Gelenkstelle und mit Abstand etwa einer Viertellänge des dritten Gelenkarmes von der Gelenkstelle zwischen erstem und drittem Gelenkarm, wobei die Kreuzungsstelle die weitere Gelenkstelle ist, und die zweiten Enden der dritten und vierten Gelenkarme an den Seitenwangen des Chassis angelenkt sind.

Durch diese Ausbildung, die wesentlich dadurch erreicht wird, dass das leistenartige Beschlagteil gegenüber der herkömmlichen Ausbildung geändert ist, wird in einfachster Weise die Aufgabe der Erfindung gelöst. Durch diese Ausgestaltung wird nämlich erreicht, dass die Fußstütze in der Grundstellung des Sitzmöbels nicht mehr vertikal nach unten von der Sitzvorderkante absteht, sondern die Fußstütze, insbesondere das die Fußstütze bildende Brett oder dergleichen, ist in der Grundstellung über die Vertikalebene, die von der Vorderkante des Sitzteiles aufgespannt ist, weiter unter das Sitzmöbel verlagert, so dass anstelle des bisherigen relativ klobigen Eindruckes nun ein leichter Eindruck des Sitzmöbels erreicht wird, so dass dieses optisch schöner wirkt. Die geringfügige Änderung des Beschlagsystems ermöglicht es, dieses Sitzmöbel alternativ zu den bisherigen Sitzmöbeln anzubieten und auszugestalten, ohne dass ein großer Kostenaufwand betrieben werden müsste. Dennoch ist der ästhetische Erfolg, der durch diese Änderung erreicht wird, erheblich.

Hierdurch wird die gewünschte Verstellmöglichkeit gefördert und mit einfachen Mitteln sichergestellt.
Eine besonders bevorzugte Ausgestaltung wird darin gesehen, dass das leistenartige Beschlagteil im Bereich der ersten Anlenkstelle einen Vorsprung aufweist, der die Anlenkstelle bildet oder aufnimmt.

Gemäß dieser Ausgestaltung ist quasi lediglich das leistenartige Beschlagteil gegenüber der herkömmlichen Ausführung geändert. Bei der herkömmlichen Ausführung ist das leistenartige Beschlagteil in durchgehend gleicher Breite ausgebildet und die Gelenkstellen sind über die Länge des Beschlagteiles beabstandet in gleichem Abstand von der Rückseite der Fußstütze angeordnet. Die erfindungsgemäß vorgesehene Änderung mit dem Vorsprung im Bereich der ersten Anlenkstelle ermöglicht die gewünschte Verstellung des Fußteiles im Wesentlichen ohne weitere Änderungen des Beschlagsystems.

Demzufolge sind die Kosten, die das neue Beschlagsystem gegenüber dem herkömmlichen Beschlagsystem verursacht, geringfügige Mehrkosten.

Zusätzlich kann vorgesehen sein, dass der Korpus mit Fußteilen auf einer Aufstandsebene aufsteht. Um den Gesamteindruck des Sitzmöbels als leichtes Sitzmöbel zu gestalten, kann vorgesehen sein, dass das Chassis eine Strebe aufweist, an der ein vertikal gerichtetes Stützteil, vorzugsweise Rohrstück, fixiert ist, das an einem zentral unter dem Sitzmöbel angeordneten Standfuß um seine Vertikalachse drehbar gelagert ist.

In an sich bekannter Weise ist vorgesehen, dass die Polsterung des Sitzmöbels vom Sitzteil bis über die Stützfläche der Fußstütze verläuft und den Abstandsspalt zwischen Sitzteil-Vorderkante und Fußstütze überbrückt.

Ein Ausführungsbeispiel der Erfindung ist in der Zeichnung dargestellt und im Folgenden näher beschrieben.
Es zeigt:
- Figur 1: ein erfindungsgemäßes Sitzmöbel in Seitenansicht, teilweise aufgebrochen, in der Grundstellung;
- Figur 2: desgleichen in einer Komfortstellung;
- Figur 3: das Sitzmöbel gemäß Figur 2 in Draufsicht gesehen;
- Figur 4: das Sitzmöbel in einer weiteren Komfortstellung.

In den Zeichnungen ist das Sitzmöbel in der Seitenansicht gezeigt, wobei ein Seitenteil des Korpus weggelassen ist, wie dies durch die strichpunktierte Schnittlinie in Figur 3 veranschaulicht ist. Somit werden die wesentlichen Beschlagteile des Sitzmöbels besser sichtbar.

Das Sitzmöbel weist einen Korpus 1, ein Sitzteil 2, ein Rückenteil 3 und eine ausschwenkbare Fußstütze 4 in Form eines relativ breiten Brettes auf. An den Seitenteilen des Korpus 1 ist ein Chassis mit zwei zueinander parallelen Seitenwangen 5 befestigt. An diesen Seitenwangen 5 sind Stellhebel 6, 7 angelenkt. Die Gelenkstellen sind mit 8 bzw. 9 angegeben. Des Weiteren sind diese Gelenkhebel 6, 7 an den weiteren Gelenkstellen 10, 11 am Sitzteil 2 angelenkt. Hierdurch wird erreicht, dass das Sitzteil 2 aus der Grundstellung gemäß Figur 1, also einer zur Vorderkante des Sitzmöbels verlagerten oder über die Vorderkante des Sitzmöbels vorragenden Grundstellung in eine zur Hinterkante des Sitzmöbels verlagerte Ruhestellung verstellbar ist, wie in Figur 2 bis 4 gezeigt. Das Rückenteil 3 kann fest mit dem Sitzteil 2 verbunden sein. Im Ausführungsbeispiel ist das Rückenteil 3 allerdings schwenkbar mit dem Sitzteil 2 verbunden, so dass es in unterschiedlichen Neigungen einstellbar ist, wie in den Figuren 2 und 4 anschaulich ersichtlich ist.

Die Fußstütze 4 ist über Scherengelenkkettenpaare 12 aus der eingeschwenkten Lage gemäß Figur 1 in die ausgeschwenkte Lage gemäß Figur 2 bis 4 verschwenkbar. Dazu sind jeweils die ersten Enden 13, 14 zweier Gelenkarme 15, 16 der Scherengelenkkettenpaare 12 mit Abstand voneinander an einem an der Fußstütze 4 rückseitig befestigten Beschlagteil 17 angelenkt.
Die zweiten Enden 18, 19 zweier weiterer Gelenkarme der Scherengelenkkettenpaare 12 sind jeweils an einer Seitenwange 5 des Chassis angelenkt, und zwar mit Höhenabstand voneinander, wobei einer der Gelenkarme über sein zweites Ende 19 hinaus, insbesondere über die Gelenkstelle hinaus verlängert ist und den vorderen Stellhebel 7 des Sitzteiles 2 bildet. Auf diese Weise wird die Koppel zwischen der Stellbewegung des Sitzteiles 2 und der Ausschwenkbewegung der Fußstütze 4 erreicht.

Gemäß der Erfindung sind die Anlenkstellen 20, 21 der ersten Enden 13, 14 der Gelenkarmkpaare 15, 16 sowohl in Längsrichtung der Fußstütze 4 und des daran befestigten leistenartigen Beschlagteiles 17 mindestens um die Breite der Gelenkarme 15, 16 versetzt, als auch in der Höhenrichtung, wobei die dem Sitzteilvorderende näherliegende erste Anlenkstelle 21 mindestens etwa um die Breite des Gelenkarmes 16 oder 15 gegenüber der dem Sitzteilvorderende ferner liegenden zweiten Anlenkstelle 20 weiter von der Rückseite der Fußstütze 4 entfernt angeordnet ist, so dass die Fußstütze 4 in der ausgeschwenkten Lage zwar annähernd horizontal ausgerichtet ist, wie in Figur 2 bis 4 ersichtlich, in der eingeschwenkten Lage aber, wie in Figur 1 gezeigt, über die von der Vorderkante des Sitzteiles 2 aufgespannte gedachte Vertikalebene hinaus schräg unter die Vorderkante bis unter das Sitzmöbel verlagert ist. Diese Verlagerung erfolgt, wie in Figur 1 gezeigt, bis zur Anlage an die Gelenkarme 15, 16, die die ersten Enden 13, 14 bilden. Vorzugsweise erfolgt diese Verlagerung soweit, dass die Fußstütze 4 mit der Vertikalebene einen spitzen Winkel von etwa 30° bis 50° einschließt. Durch diese Ausgestaltung wird erreicht, dass das Sitzmöbel in der Grundstellung einen relativ leichten optisch schönen Eindruck erzeugt, die bisherige klobige Ausgestaltung daher vermieden ist.

Vorzugsweise ist dabei vorgesehen, dass das leistenartige Beschlagteil 17 im Bereich der ersten Anlenkstelle 21 einen Vorsprung 22 aufweist, der die Anlenkstelle 21 bildet oder aufnimmt.

Insbesondere ist die Ausgestaltung wie folgt getroffen.

Ein erster Gelenkarm 15, der ein erstes an dem Beschlagteil 17 angelenktes Ende 13 aufweist, hat etwa zwei Drittel der Länge eines zweiten Gelenkarmes 16, der an dem Beschlagteil 17 angelenkt ist. Ein dritter Gelenkarm 23, der am zweiten Ende des ersten Gelenkarmes 15 angelenkt ist, der etwa gleichlang wie der zweite Gelenkarm 16 ist, kreuzt diesen nahe der Anlenkstelle eines vierten Gelenkarmes 24 mit einem Abstand etwa einer Viertellänge von der Gelenkstelle des dritten Gelenkarmes 23 zwischen erstem Gelenkarm 15 und drittem Gelenkarm 23. Die Kreuzungsstelle 25 bildet eine Gelenkstelle. Die Enden der dritten Gelenkarme 23 und der vierten Gelenkarme 24 sind an den Seitenwangen des Chassis 5 angelenkt. Durch diese Abstimmung der Längen und Anlenkstellen wird der gewünschte Zweck der Verstellung der Fußstütze 4 in die unter das Sitzmöbel eingeschwenkte Lage in der Grundstellung gefördert.

Bei dem Ausführungsbeispiel ist der Korpus 1 des Sitzmöbels mit Fußteilen auf einer Aufstandsebene aufgestellt. Alternativ kann auch vorgesehen sein, dass das Chassis 5 eine Strebe aufweist, an der ein vertikal gerichtetes Stützteil, beispielsweise ein Rohrstück fixiert ist, welches an einem zentral unter dem Sitzmöbel angeordneten Standfuß drehbar gehalten ist, so dass das Sitzmöbel um den Standfuß drehbar ist.
In der Zeichnung nicht gezeigt ist die Polsterung des Sitzmöbels. Diese zieht sich insbesondere natürlich auch über das Rückenteil 3, aber auch über das Sitzteil 2 und die Fußstütze 4, wobei diese Polsterung der Teile 2 und 4 durchgehend verläuft, also ein Abstandsspalt zwischen der Fußstütze 4 und dem Vorderende des Sitzteiles 2 vermieden wird.
Die Erfindung ist nicht auf das Ausführungsbeispiel beschränkt, sondern im Rahmen der des Schutzumfangs, welcher durch die Ansprüche definiert ist, vielfach variabel.

## Patentansprüche

1. Sitzmöbel mit einem Korpus (1), einem Sitzteil (2), einem Rückenteil (3) und einer ausschwenkbaren Fußstütze (4), wobei an den Seitenteilen des Korpus (1) ein Chassis mit zwei zueinander parallelen Seitenwangen (5) befestigt ist, an den Seitenwangen (5) Stellhebel (6, 7) angelenkt sind, die an weiteren Gelenkstellen das Sitzteil (2) tragen, so dass das Sitzteil (2) aus einer zur Vorderkante des Sitzmöbels verlagerten oder über die Vorderkante vorragenden Grundstellung in eine zur Hinterkante des Sitzmöbels verlagerte Ruhestellung verstellbar ist, wobei das Rückenteil (3) fest mit dem Sitzteil (2) gekoppelt ist oder neigungsverstellbar am Sitzteil (2) angelenkt ist, wobei die Fußstütze (4) über Scherengelenkkettenpaare (12) ein- und ausschwenkbar ist, wobei jeweils die ersten Enden (13, 14) erster und zweiter Gelenkarme (15, 16) der Scherengelenkkettenpaare (12) mit Abstand voneinander an einem an der Fußstütze (4) rückseitig befestigten Beschlagteil (17) angelenkt sind und die zweiten Enden (18, 19) dritter und vierter Gelenkarme (23, 24) der Scherengelenkkettenpaare (12) jeweils an einer Seitenwange (5) des Chassis mit Abstand voneinander angelenkt sind, wobei jeder vierte Gelenkarm (24) über die chassisseitige Gelenkstelle (9) verlängert ist und den vorderen Stellhebel (7) des Sitzteiles (2) bildet, wobei die Anlenkstellen (20, 21) der ersten Enden (13, 14) der ersten und zweiten Gelenkarme (15, 16) sowohl in Längsrichtung der Fußstütze (4) und des daran befestigten leistenartigen Beschlagteiles (17) mindestens um die Breite der Gelenkarme versetzt sind als auch in der Höhenrichtung der Fußstütze (4) und des daran befestigten leistenartigen Beschlagteiles (17), wobei die dem Sitzteilvorderende näher liegende erste Anlenkstelle (21) mindestens etwa um die Breite des zweiten Gelenkarmes (16) gegenüber der dem Sitzteilvorderende ferner liegenden zweiten Anlenkstelle (20) weiter von der Rückseite der Fußstütze (4) entfernt angeordnet ist, so dass die Fußstütze (4) in der ausgeschwenkten Lage annähernd horizontal ausgerichtet ist und in der eingeschwenkten Lage über die von der Vorderkante des Sitzteiles (2) aufgespannte Vertikalebene hinaus schräg unter die Vorderkante verlagert ist, vorzugsweise bis zur Anlage an die ersten und zweiten Gelenkarme (15, 16), die die ersten Enden (13, 14) aufweisen, und vorzugsweise soweit, dass die Fußstütze (4) mit der Vertikalebene einen spitzen Winkel von 30° bis 50° einschließt, **dadurch gekennzeichnet, dass** der erste Gelenkarm (15), der das erste an dem Beschlagteil (17) angelenkte Ende (13) aufweist, etwa zwei Drittel der Länge des zweiten an dem Beschlagteil (17) angelenkten Gelenkarmes (16) hat, der dritte Gelenkarm (23) der am zweiten Ende des ersten Gelenkarmes (15) angelenkt ist, der etwa gleich lang wie der zweite Gelenkarm (16) ist, diesen nahe der Gelenkstelle (26) des vierten Gelenkarmes (24) am zweiten Gelenkarm (16) in einer weiteren Gelenkstelle (25) kreuzt mit einem Abstand etwa einer Viertellänge des zweiten Gelenkarmes (16) von der Gelenkstelle des vierten Gelenkarmes am zweiten Gelenkarm (26) und mit Abstand etwa einer Viertellänge des dritten Gelenkarmes (23) von der Gelenkstelle zwischen erstem und drittem Gelenkarm (15, 23), wobei die Kreuzungsstelle die weitere Gelenkstelle (25) ist, und die zweiten Enden (18, 19) der dritten und vierten Gelenkarme (23, 24) an den Seitenwangen (5) des Chassis angelenkt sind.

2. Sitzmöbel nach Anspruch 1, **dadurch gekennzeichnet, dass** das leistenartige Beschlagteil (17) im Bereich der ersten Anlenkstelle (21) einen Vorsprung (22) aufweist, der die Anlenkstelle (21) bildet oder aufnimmt.

3. Sitzmöbel nach einem der Ansprüche 1 oder 2, **dadurch gekennzeichnet, dass** der Korpus (1) mit Fußteilen auf einer Aufstandsebene aufsteht.

4. Sitzmöbel nach einem der Ansprüche 1 oder 2, **dadurch gekennzeichnet, dass** das Chassis eine Strebe aufweist, an der ein vertikal gerichtetes Stützteil, vorzugsweise Rohrstück, fixiert ist, das an einem zentral unter dem Sitzmöbel angeordneten Standfuß um seine Vertikalachse drehbar gelagert ist.

5. Sitzmöbel nach einem der Ansprüche 1 bis 4, **dadurch gekennzeichnet, dass** die Polsterung des Sitzmöbels vom Sitzteil (2) bis über die Stützfläche der Fußstütze (4) verläuft und den Abstandsspalt zwischen Sitzteil-Vorderkante und Fußstütze (4) überbrückt.

## Claims

1. A seating comprising a body (1), a seat section (2), a back section (3) and a pivot-out foot support (4), at the side portions of the body (1) a chassis with two parallel side cheeks (5) being fixed, at the side cheeks (5) adjustment levers (6, 7) being articulated that at further joint locations carry the seat section (2), so that the seat section (2) is adjustable, from a basic position displaced toward the front edge of the seating or projecting beyond the front edge, into a rest position displaced toward the rear edge of the seating, the back section (3) being firmly coupled to the seat section (2) or being articulated on the seat section (2) with adjustable inclination, the foot support (4) being pivotable in and out via pairs of scissors-type linkage chains (12), the first ends (13, 14) of first and second linkage arms (15, 16) of the pairs of scissors-type linkage chains (12), respectively, being articulated at a distance from each other at a fitting element (17) fixed at the rear side of the foot support (4), and the second ends (18, 19) of third and fourth linkage arms (23, 24) of the pairs of scissors-type linkage chains (12), respectively, being articulated at a distance from each other at a side cheek (5) of the chassis, each fourth linkage arm (24) being extended beyond the chassis-side joint location (9) and forming the front adjustment lever (7) of the seat portion (2), the articulation positions (20, 21) of the first ends (13, 14) of the first and second linkage arms (15, 16) being displaced in the longitudinal direction of the foot support (4) and of the ledge-type fitting element (17) fixed thereat by at least the width of the linkage arms as well as in the height direction of the foot support (4) and of the ledge-type fitting element (17) fixed thereat, the first articulation position (21) being closer to the front end of the seat portion being disposed farer away from the rear side of the foot support (4) by at least about the width of the second linkage arm (16) with respect to the second articulation position (20) being farer away from the front end of the seat portion, so that in the pivoted-out position, the foot support (4) is aligned nearly horizontally and in the pivoted-in position, is displaced beyond the vertical plane defined by the front edge of the seat portion (2) obliquely under the front edge, preferably until engaging the first and second linkage arms (15, 16) including the first ends (13, 14), and preferably so far that the foot support (4) forms an acute angle from 30° to 50º with the vertical plane, **characterized by that** the first linkage arm (15) including the first end (13) articulated on the fitting element (17), has approximately two thirds of the length of the second linkage arm (16) articulated at the fitting element (17), the third linkage arm (23) that is articulated at the second end of the first linkage arm (15) that is approximately as long as the second linkage arm (16), crosses the latter close to the joint location (26) of the fourth linkage arm (24) at the second linkage arm (16) in a further joint location (25) with a distance of approximately a quarter of the length of the second linkage arm (16) from the joint location of the fourth linkage arm at the second linkage arm (26) and with a distance of approximately a quarter of the length of the third linkage arm (23) from the joint location between first and third linkage arms (15, 23), the crossing position being the further joint location (25), and the second ends (18, 19) of the third and fourth linkage arms (23, 24) are articulated at the side cheeks (5) of the chassis.

2. The seating according to claim 1, **characterized by that** the ledge-type fitting element (17) includes, in the region of the first articulation position (21), a projection (22) that forms or receives the articulation position (21).

3. The seating according to one of claims 1 or 2, **characterized by that** the body (1) sits, with foot portions, on a standing plane.

4. The seating according to one of claims 1 or 2, **characterized by that** the chassis includes a strut, at which a vertically directed support portion, preferably a length of a pipe, is fixed that is rotatably supported about its vertical axis at a foot centrally disposed under the seating.

5. The seating according to one of claims 1 to 4, **characterized by that** the padding of the seating extends from the seat section (2) up to over the support surface of the foot support (4) and spans the distance gap between the front edge of the seat section and the foot support (4).

## Revendications

1. Meuble destiné à s'y asseoir comprenant un corps (1), une assise (2), un dossier (3) et un relève-pieds (4) articulé, aux parties latérales du corps (1) un châssis avec deux joues latérales (5) parallèles étant fixé, aux joues latérales (5) des leviers de réglage (6, 7) étant articulés portant l'assise (2) à des positions d'articulation additionnelles, de façon que l'assise (2) soit réglable à partir d'une position de base décalée vers le bord avant du meuble destiné à s'y asseoir ou faisant saillie au-delà du bord avant dans une position de repos décalée vers le bord arrière du meuble destiné à s'y asseoir, le dossier (3) étant solidaire de l'assise (2) ou étant articulé à l'assise (2) à inclinaison réglable, le relève-pieds (4) étant monté repliable ou déployable par l'intermédiaire de paires de chaînes de liaison en ciseaux (12), les premières extrémités (13, 14) de premiers et deuxièmes bras de liaison (15, 16) des paires de chaînes de liaison en ciseaux (12), respectivement, étant articulées à distance l'une de l'autre à une ferrure (17) fixée à l'arrière du relève-pieds (4), et les deuxièmes extrémités (18, 19) de troisièmes et quatrièmes bras de liaison (23, 24) des paires de chaînes de liaison en ciseaux (12), respectivement, étant articulées à distance l'une de l'autre à une joue latérale (5) du châssis, chaque quatrième bras de liaison (24) étant prolongé au-delà de la position d'articulation (9) au côté du châssis et formant le levier de réglage avant (7) de l'assise (2), les positions d'articulation (20, 21) des premières extrémités (13, 14) des premiers et deuxièmes bras de liaison (15, 16) étant déplacées longitudinalement par rapport au relève-pieds (4) et à la ferrure (17) du type lisse fixée à celui-ci par au moins la largeur des bras de liaison aussi bien que dans le sens de la hauteur du relève-pieds (4) et de la ferrure (17) du type lisse fixée à celui-ci, la première position d'articulation (21) plus prés de l'extrémité avant de l'assise étant disposée plus éloignée de l'arrière du relève-pieds (4) par au moins environ la largeur du deuxième bras de liaison (16) par rapport à la deuxième position d'articulation (20) plus éloignée de l'extrémité avant de l'assise, de façon que dans la position déployée, le relève-pieds (4) est aligné presque horizontalement et dans la position repliée, est décalé au-delà du plan vertical défini par le bord avant de l'assise (2) obliquement au-dessous du bord avant, de préférence jusqu'à appui sur des premiers et deuxièmes bras de liaison (15, 16) comportant des premières extrémités (13, 14), et de préférence jusqu'à-ce que le relève-pieds (4) forme un angle aigu de 30° à 50 º avec le plan vertical, **caractérisé en ce que** le premier bras de liaison (15) comportant la première extrémité (13) articulée à la ferrure (17) a environ deux tiers de la longueur du deuxième bras de liaison (16) articulé à la ferrure (17), le troisième bras de liaison (23) articulé à la deuxième extrémité du premier bras de liaison (15) qui est environ aussi long que le deuxième bras de liaison (16), croise celui-ci près de la position d'articulation (26) du quatrième bras de liaison (24) au deuxième bras de liaison (16) dans une position d'articulation (25) additionnelle à une distance d'environ un quart de la longueur du deuxième bras de liaison (16) de la position d'articulation du quatrième bras de liaison au deuxième bras de liaison (26) et à une distance d'environ un quart de la longueur du troisième bras de liaison (23) de la position d'articulation entre le premier et le troisième bras de liaison (15, 23), la position de croisement étant la position d'articulation (25) additionnelle, et les deuxièmes extrémités (18, 19) des troisièmes et quatrièmes bras de liaison (23, 24) sont articulées aux joues latérales (5) du châssis.

2. Meuble destiné à s'y asseoir selon la revendication 1,
**caractérisé en ce que** la ferrure (17) du type lisse comporte, dans la région de la première position d'articulation (21), une saillie (22) qui forme ou reçoit la position d'articulation (21).

3. Meuble destiné à s'y asseoir selon une des revendications 1 ou 2,
**caractérisé en ce que** le corps (1) est posé, avec des parties de pied, sur un plan de pose.

4. Meuble destiné à s'y asseoir selon une des revendications 1 ou 2,
**caractérisé en ce que** le châssis comporte une contrefiche, à laquelle une pièce de soutènement dirigée verticalement, de préférence une portion de tube, est fixée qui est montée en rotation autour de son axe vertical à un pied de base disposé centralement au-dessous du meuble destiné à s'y asseoir.

5. Meuble destiné à s'y asseoir selon une des revendications 1 à 4,
**caractérisé en ce que** la matelassure du meuble destiné à s'y asseoir s'étend à partir de l'assise (2) jusqu'au-dessus la surface de soutènement du relève-pieds (4) et recouvre la fente entre le bord avant de l'assise et le relève-pieds (4).
